# EUROPÄISCHE PATENTSCHRIFT

(11) **EP 4 029 703 B1**
(45) Veröffentlichungstag und Bekanntmachung des Hinweises auf die Patenterteilung: **06.03.2024**
(21) Anmeldenummer: 21195811.1
(22) Anmeldetag: 09.09.2021
(51) Int. Cl.: B42F 7/02, B42F 13/00, B42F 13/14, B42F 13/36

(54) **LOSEBLATTSAMMELVORRICHTUNG**
LOOSE SHEET COLLECTING DEVICE
DISPOSITIF DE COLLECTE DE FEUILLES VOLANTES

(30) Priorität: 19.01.2021 DE 202021000180 U
(43) Veröffentlichungstag der Anmeldung: 20.07.2022
(73) Patentinhaber: Goeke, Franz, 44229 Dortmund (DE)
(72) Erfinder: Goeke, Franz, 44229 Dortmund (DE)
(74) Vertreter: Kalkoff & Partner Patentanwälte mbB

(56) Entgegenhaltungen:
- GB-A- 1 492 521
- US-A1- 2004 065 568
- US-A1- 2014 310 926

## Beschreibung

Die Erfindung betrifft eine Loseblattsammelvorrichtung mit
- einem mindestens drei Kanten aufweisenden Grundträger mit einer Blatthalteeinheit zur lagesicheren Anordnung von Einzelblättern an dem Grundträger und
- einem zwischen einer den Grundträger freigebende Öffnungsstellung und einer den Grundträger zumindest abschnittsweise überdeckenden Schließstellung verstellbaren Deckelelement, das gelenkig mit einer Kante des Grundträgers verbunden ist.

Loseblattsammelvorrichtungen der eingangs genannten Art sind in vielfältigen Ausgestaltungen aus dem Stand der Technik bekannt und werden dazu benutzt, Einzelblätter geordnet zu sammeln und aufzubewahren.

Aus dem Stand der Technik sind Loseblattsammelvorrichtungen bekannt, die üblicherweise einen vier Kanten aufweisenden Grundträger mit einer Blatthalteeinheit zur lagesicheren Anordnung von rechteckigen Einzelblättern an dem Grundträger aufweisen. Hierbei kann der Grundträger aus verschiedenen Materialien gebildet werden. Als Basismaterial für den Grundträger haben sich feste Werkstoffe als vorteilhaft erwiesen, um den Einzelblättern eine stabile Auflage zu bieten. Blatthalteeinheiten umfassen beispielsweise spreizbare Ringhälften oder U-förmige Haltebügel.

Um die Einzelblätter vor äußeren Einflüssen, die auf den Grundträger wirken, zu schützen, weisen bekannte Loseblattsammelvorrichtungen ein zwischen einer den Grundträger freigebende Öffnungsstellung und einer den Grundträger zumindest abschnittsweise überdeckenden Schließstellung verstellbares Deckelelement auf, das gelenkig mit einer Kante des Grundträgers verbunden ist. Die Öffnungsstellung erlaubt den Zugriff zu den Einzelblättern, während in der Schließstellung die Einzelblätter durch das Deckelelement abgedeckt sind. Das Deckelelement kann dabei direkt mit dem Grundträger oder über ein zwischen Deckelelement und Grundträger angeordnetes Gelenk mit dem Grundträger verbunden sein.

Die bekannten Loseblattsammelvorrichtungen weisen keinen umfassenden Schutz vor äußeren Einflüssen auf, die zwischen Grundträger und Deckelelement eindringen können. Weiters ist die Stabilität einiger bekannten Loseblattsammelvorrichtungen vom Befüllungsgrad an Einzelblättern abhängig. Sind zu wenige oder zu viele Einzelblätter in der Loseblattsammelvorrichtung eingeordnet, kann das Deckelelement eine schiefe Ebene ausbilden. Diese Loseblattsammelvorrichtungen lassen sich weder stapeln noch platzsparend lagern. Ferner sind eine Vielzahl von Komponenten aus Metall besonders schädlich für die Umwelt, wie beispielsweise Gelenke oder Blatthalteeinheiten.

Das Dokument US 2004/0065568 A1 offenbart eine Loseblattsammelvorrichtung nach dem Oberbegriff des Anspruchs 1.

Hiervon ausgehend liegt der Erfindung die Aufgabe zugrunde, eine Loseblattsammelvorrichtung bereitzustellen, die den einfachen Zugriff zu den Einzelblättern gewährt, als auch die Einzelblätter vor äußeren Einflüssen zuverlässig schützt, sowie eine stabile Lagerung ermöglicht.

Die vorliegende Erfindung löst diese Aufgabe durch eine Loseblattsammelvorrichtung mit den Merkmalen des Anspruchs 1. Vorteilhafte Weiterbildungen der Loseblattsammelvorrichtung sind in den abhängigen Ansprüchen angegeben.

Das Deckelelement der erfindungsgemäßen Loseblattsammelvorrichtung enthält einen Deckelgrundkörper mit Randabschnitten, die dazu ausgebildet sind, eine Schutzleiste aufzunehmen. Die Schutzleiste weist dabei eine Höhe auf, die sich über den Abstand der in der Schließstellung an dem Grundträger aufliegenden freien Kante der Schutzleiste von dem angeordneten Randabschnitt bestimmt und dabei über die Höhe, d.h. die vertikale Erstreckung der Blatthalteeinheit ausgehend von dem Grundträger, der anzuordnenden Einzelblätter hinausgeht. Dabei ist die Schutzleiste derart ausgebildet, dass sich das Deckelelement in der Schließstellung über die Schutzleisten auf dem Grundträger abstützt. Bevorzugt bildet, wenn die gelenkige Verbindung zwischen dem Deckelelement und dem Grundträger derart ausgebildet ist, dass auch im Bereich der gelenkigen Verbindung das Deckelelement in der Schließstellung in einem Abstand von dem Grundträger angeordnet ist, der dem durch die Seitenleisten bewirkten Abstand entspricht, das Deckelelement in der Schließstellung eine zum Grundträger parallele Ebene und es entsteht kein Druck auf die Einzelblätter, da der Deckelgrundkörper sich nicht auf den Einzelblättern abstützt. Daher ist die Loseblattsammelvorrichtung unabhängig von ihrem Befüllungsgrad stabil. Durch die Schutzleiste ist der Schutz vor äußeren Einflüssen gegeben.

Der Grundträger ist bevorzugt derart ausgebildet, dass der Deckelgrundkörper und der Grundträger kongruent sind. Weiters weist der Grundträger Kanten auf, die bevorzugt derart ausgebildet sind, dass sie in der Schließstellung der Loseblattsammelvorrichtung zu den Randabschnitten des Deckelgrundkörpers mittels der Schutzleiste parallel beabstandet sind.

Da die Schutzleiste erfindungsgemäß an dem Deckelgrundkörper angeordnet ist, erlaubt die Loseblattsammelvorrichtung in der Öffnungsstellung einen besonders komfortablen Zugriff zu den Einzelblättern. Im Falle einer Anordnung der Schutzleiste am Grundträger wäre der Zugriff auf die Einzelblätter in der Öffnungsstellung erschwert, da die Schutzleiste nicht nur in der Schließstellung, sondern auch in der Öffnungsstellung die Einzelblätter an einen seitlichen Zugang, wie er beispielsweise beim Blättern oder Sortieren der Einzelblätter erforderlich ist, bindet.

Es ist vorgesehen, dass der Deckelgrundkörper an jedem einer freien Kante des Grundträgers zugeordneten Randabschnitt eine Schutzleiste aufweist. Diese Ausgestaltung erlaubt einen optimalen Schutz vor äußeren Einflüssen und erhöht die Stabilität, da die Loseblattsammelvorrichtung allseitig eine Schutzleiste aufweist. In der Schließstellung grenzen die Schutzleisten somit einen geschlossenen Raum ab, der die Einzelblätter allseitig umfasst. Zusätzlich dienen die Schutzleisten der Verbesserung des ästhetischen Gesamteindrucks.

Grundsätzlich kann die Schutzleiste auf beliebige Art und Weise an dem Deckelgrundkörper angeordnet sein. Nach einer bevorzugten Ausgestaltung der Erfindung ist vorgesehen, dass die Schutzleiste rechtwinklig zur Ebene des Deckelgrundkörpers angeordnet ist. Rechte Winkel erlauben eine optimale Kraftübertragung von dem Deckelgrundkörper über die Schutzleiste auf den Grundträger. Somit kann der Deckelgrundkörper über die Schutzleiste besonders stabil auf dem Grundträger aufliegen. Die rechtwinklige Anordnung der Schutzleiste an dem Deckelgrundkörper hat ferner den Vorteil, dass mehrere Loseblattsammelvorrichtungen stabil gestapelt werden können. Dadurch ist es möglich, viele Loseblattsammelvorrichtungen platzsparend zu lagern.

Gemäß einer besonders vorteilhaften Ausgestaltung der Erfindung ist vorgesehen, dass die bevorzugt in mindestens einer Ecke des Deckelgrundkörpers zusammenlaufenden Schutzleisten miteinander verbunden sind. Die Verbindung von zusammenlaufenden Schutzleisten in den Ecken des Deckelgrundkörpers erlaubt einen besonderen Schutz der Ecken der Einzelblättern und steigert zusätzlich durch weitere rechtwinklige Verbindungen die Stabilität der Loseblattsammelvorrichtung in der Schließstellung.

Die Art und Weise, wie die Schutzleisten mit dem Deckelgrundkörper verbunden sind, ist grundsätzlich frei wählbar. Die Verbindung der Schutzleiste mit dem Deckelgrundkörper kann beispielsweise kraft- oder formschlüssig sein. Nach einer vorteilhaften Ausgestaltung der Erfindung ist jedoch vorgesehen, dass die Schutzleiste stoffschlüssig mit dem Deckelgrundkörper verbunden ist. Um die Schutzleiste mit dem Deckelgrundkörper stoffschlüssig zu verbinden, kann jede Art von Klebstoff verwendet werden. Besonders bevorzugt wird ein Polyurethanklebstoff eingesetzt. Hierbei steht die ressourcenschonende Herstellung im Vordergrund, um den Einsatz von weiteren metallischen Komponenten wie Schrauben, Nägel oder Nuten und dergleichen zu minimieren.

Die gelenkige Verbindung zwischen Deckelelement und Grundträger ist grundsätzlich frei gestaltbar. Hierbei kann das Deckelelement mit dem Grundträger mittels einem Gelenk, wie beispielsweise einem Scharnier, verbunden sein. Gemäß einer besonders vorteilhaften Ausgestaltung der Erfindung ist jedoch vorgesehen, dass das Deckelelement einen mit dem Grundträger und dem Deckelgrundkörper verbundenen Kopplungsabschnitt aufweist, der den Grundträger und das Deckelement mit mindestens einem Falz gelenkig miteinander verbindet. Das Deckelelement kann zusätzlich zum Deckelgrundkörper einen Kopplungsabschnitt enthalten, der die Verbindung zum Grundträger herstellt. Dabei kann der Kopplungsabschnitts vorteilhafterweise derart ausgebildet sein, dass die Höhe des Kopplungsabschnitts der Höhe der Schutzleiste entspricht. Um dem Kopplungsabschnitt zwischen dem Deckelgrundkörper und dem Grundträger den nötigen Bewegungsumfang zu gewähren, hat es sich als besonders vorteilhaft erwiesen, dass zwei Falze an dem Kopplungsabschnitt ausgebildet sind, die eine Verschwenkbarkeit des Kopplungsabschnitt gegenüber dem Grundträger und dem Deckelgrundkörper ermöglichen. In der Schließstellung der Loseblattsammelvorrichtung ergibt sich damit eine quaderförmige Loseblattsammelvorrichtung in Form einer Box.

Die Ausbildung des Deckelgrundkörpers und des Grundträgers ist grundsätzlich frei wählbar. Nach einer weiteren vorteilhaften Ausgestaltung der Erfindung ist vorgesehen, dass der Grundträger und/oder der Deckelgrundkörper ein Verstärkungselement aufweisen. Hierbei kann als Verstärkungselement eine weitere Schicht des Grundträgers- oder Deckelgrundkörpermaterial angeordnet sein, um die Steifigkeit im Bereich des Grundträgers und/oder Deckelgrundkörpers zu erhöhen. Um ferner das ästhetische Erscheinungsbild zu erhöhen, kann das Verstärkungselement eine andere Farbe und/oder Struktur als der Deckelgrundkörper und/oder der Grundträger aufweisen.

Wie die Einzelblätter an dem Grundträger angeordnet sind, ist grundsätzlich frei wählbar. Hierbei können Klemmen, spreizbare Ringhälften oder U-förmige Haltebügel angeordnet sein. Gemäß einer vorteilhaften Ausgestaltung der Erfindung ist jedoch vorgesehen, dass die Blatthalteeinheit mindestens zwei Schraubeinheiten aufweist, die mindestens zwei durch den Grundträger hindurchgehende Gewindehülsen und in die Gewindehülsen einschraubbare Schraubkörper aufweisen, die zur Lagesicherung von an der Blatthalteeinheit angeordneten Einzelblätter ausgebildet sind.

Die Schraubeinheit kann eine Gewindehülse und einen Schraubkörper enthalten. Die Verwendung von Gewindehülsen, bei denen ein Innengewinde ausgebildet und deren Außenhülle glatt abgeschliffen sein kann, wird die Gefahr, Einzelblätter zu beschädigen, während diese eingeordnet, geblättert oder ausgetauscht werden, minimiert. Da die Gewindehülsen durch den Grundträger hindurchgehen, weist der Grundträger an die Gewindehülsen angepasste Durchgangsöffnungen auf. Ferner kann der Gewindehülse an der der Öffnung des Innengewindes gegenüberliegende Seite eine Scheibe zugeordnet sein, die die Stabilität der Gewindehülse am Grundträger erhöht.

Um eine optimale Lagerung der Einzelblätter zu gewährleisten und das Risiko der Beschädigung der Einzelblätter zu minimieren, ist die Lochung der Einzelblätter bevorzugt an den Durchmesser der Gewindehülse angepasst. Daher können Einzelblätter vorteilhafterweise einen Hefterrand aufweisen, der zusätzlich an den Einzelblättern angeordnet ist, um die Lochung aufzunehmen. Weiters können die einen Hefterrand aufweisenden Einzelblätter mindestens eine Falz, besonders bevorzugt drei Falze, aufweisen, um das Blättern zu erleichtern. Einzelne Seiten können somit leicht ausgetauscht werden, da die Loseblattsammelvorrichtung keine feste Zuordnung der Seiten aufweist.

Der Schraubkörper kann dabei nach Art einer herkömmlichen Schraube gebildet sein. Hierbei können Schraubkörper mit Köpfen angeordnet sein, die Schlitz-, Kreuz- oder Torxprofile aufweisen. Ferner kann der Schraubkörper dabei bevorzugt derart ausgebildet sein, dass der Schraubkörper gänzlich in die Gewindehülse hinein geschraubt werden kann, um Einzelblätter beim Blättern nicht mit dem Gewinde des Schraubkörpers zu beschädigen.

Ferner ist nach einer besonders bevorzugten Ausgestaltung der Erfindung vorgesehen, dass die Blatthalteeinheit eine auf den freien Enden der Gewindehülsen abdeckende, aufliegende Platte aufweist, die an die Gewindehülse angepasste Durchgangsöffnungen aufweist. Die Platte kann sich dabei über die Länge und Breite des Hefterrands der Einzelblätter erstrecken und zur Stabilisierung der Schraubeinheiten beitragen, sowie das Risiko der Beschädigung von Einzelblättern minimieren. Die an die Gewindehülse angepassten Durchgangsöffnungen minimieren ein Spiel zwischen den Gewindehülsen und der Platte. Ein gleichmäßiger Druck von der Platte auf die Einzelblätter reduziert ferner ungewollte Verschiebungen der Einzelblätter. Weiters wird der ästhetische Gesamteindruck verbessert, indem die Gewindehülsen abgedeckt sind. Die Platte kann aus demselben Material wie der Grundträger gebildet sein. Ferner kann die Platte eine aufgeraute Struktur aufweisen, die die Lagesicherung der Einzelblätter erhöht.

Das Material, aus dem Grundträger, Deckelelement und Seitenleiste gebildet sind, ist grundsätzlich frei wählbar. Hierbei kann eine Vielzahl von verschiedenen Werkstoffen zum Einsatz kommen. Nach einer besonders vorteilhaften Ausgestaltung der Erfindung ist jedoch vorgesehen, dass der Grundträger und/oder das Deckelelement und/oder die Seitenleiste aus einem nachhaltigen Werkstoff gebildet sind. Besonders bevorzugt sind dabei pflanzenbasierte Fasern, wie beispielsweise Karton. Herstellungskosten und Materialverbrauch können minimiert werden, indem das Deckelelement und der Grundträger aus einem Stück hergestellt werden. Um dem Material eine besondere Steifigkeit und Stabilität zu verleihen, kann die Loseblattsammelvorrichtung auch mehrschichtig aufgebaut sein. Hierbei kann ein Verbundkörper, wie beispielsweise faserverstärkter Karton, verwendet werden. Zusätzlich kann die Loseblattsammelvorrichtung mit einer weiteren Schicht eingebunden sein, die eine spezielle Farbe oder Struktur aufweist.

Ausführungsbeispiele der Erfindung werden nachstehend mit Bezug auf die Zeichnungen dargelegt. Diese sollen die Erfindung erläutern. In den Zeichnungen zeigen:
Fig. 1 eine perspektivische Ansicht einer Loseblattsammelvorrichtung mit einer Schutzleiste in einer Öffnungsstellung;
Fig. 2 eine perspektivische Ansicht einer Loseblattsammelvorrichtung mit drei Schutzleisten in einer Öffnungsstellung;
Fig. 3 eine Draufsicht einer Loseblattsammelvorrichtung mit einem Verstärkungselement in einer Öffnungsstellung;
Fig. 4 eine perspektivische Ansicht einer Loseblattsammelvorrichtung mit drei Schutzleiste in einer Schließstellung.

Eine in Fig. 1 in einer perspektivischen Ansicht dargestellte Ausführungsform einer Loseblattsammelvorrichtung 1 weist ein Deckelelement 2, eine Schutzleiste 5 sowie einen Grundträger 8 auf.

Das Deckelelement 2 ist aus einem Deckelgrundkörper 3 und einem Kopplungsabschnitt 6 gebildet. Der Kopplungsabschnitt 6 weist die Form eines Buchrücken auf. Zwei Falze 7 werden beidseitig neben dem Kopplungsabschnitt 6 gebildet, um den Deckelgrundkörper 3 gelenkig mit dem Grundträger 8 zu verbinden. Um die Stabilität der Loseblattsammelvorrichtung 1 zu erhöhen, ist ein Verstärkungselement 11 im Deckelgrundkörper 3 angeordnet (vgl. Fig. 2 und Fig. 3).

Der Deckelgrundkörper 3 und der Grundträger 8 sind kongruent. Der Deckelgrundkörper 3 weist drei Randabschnitte 4 auf, die an die drei Kanten 9 des Grundträgers 8 angepasst sind. An jedem eine freien Kante 9 des Grundträgers 8 zugeordneten Randabschnitt 4 ist eine Schutzleiste 5 angeordnet (vgl. Fig. 2). Dabei sind die Schutzleiste 5 derart gebildet, dass sie den Deckelgrundkörper 3 vom Grundträger 8 beabstanden. Die drei Schutzleisten 5, die sich jeweils über die gesamten Längen der Randabschnitte 4 erstrecken, gewährleisten einen optimalen Schutz vor äußeren Einflüssen (vgl. Fig. 2 und Fig. 4). Die Schutzleisten 5 sind stoffschlüssig mit dem Deckelgrundkörper verbunden und rechtwinklig zur Ebene des Deckelgrundkörpers 3 angeordnet. Mittels den Schutzleisten 5 ist die Stabilität der Loseblattsammelvorrichtung 1 weiter gesteigert, daher können mehrere Loseblattsammelvorrichtung 1 platzsparend gestapelt werden (hier nicht dargestellt).

Dem Grundträger 8 ist eine Blatthalteeinheit 10 angeordnet. Die Blatthalteeinheit 10 weist eine zum Kopplungsabschnitt 6 parallel beabstandete Platte 12 sowie vier Schraubeinheiten 13 mit Schlitzprofilen auf (vgl. Fig. 1, Fig. 2 und Fig. 3). Die Schraubeinheiten 13 erstrecken sich durch den Grundträger 8 (hier nicht dargestellt). Die Einzelblätter (hier nicht dargestellt) werden von der Blatthalteeinheit 10 lagesicher angeordnet.

Der Kopplungsabschnitt 6 und die Schutzleiste 5 sind dabei derart ausgebildet, dass die Loseblattsammelvorrichtung 1 in einer Schließstellung in jeder Ecke rechte Winkel aufweist (vgl. Fig. 4). Der Kopplungsabschnitt 6 ist derart ausgebildet, dass die Höhe des Kopplungsabschnitts 6 der Höhe der Schutzleiste 5 entspricht. Somit bilden der Grundträger 8 und das Deckelelement 2 mit den Schutzleisten 5 in der Schließstellung eine allseits geschlossene Box.

### Bezugszeichenliste

- 1: Loseblattsammelvorrichtung
- 2: Deckelelement
- 3: Deckelgrundkörper
- 4: Randabschnitt
- 5: Schutzleiste
- 6: Kopplungsabschnitt
- 7: Falz
- 8: Grundträger
- 9: Kante
- 10: Blatthalteeinheit
- 11: Verstärkungselement
- 12: Platte
- 13: Schraubeinheit

## Patentansprüche

1. Loseblattsammelvorrichtung mit
- einem mindestens drei Kanten (9) aufweisenden Grundträger (8) mit einer Blatthalteeinheit (10) zur lagesicheren Anordnung von Einzelblättern an dem Grundträger (8) und
- einem zwischen einer den Grundträger (8) freigebende Öffnungsstellung und einer den Grundträger (8) zumindest abschnittsweise überdeckenden Schließstellung verstellbaren Deckelelement (2), das gelenkig mit einer Kante (9) des Grundträgers (8) verbunden ist,
wobei an einem Deckelgrundkörper (3) des Deckelelements (2) anjedem einer freien Kante (9) des Grundträgers (8) zugeordneten Randabschnitt (4) eine das Deckelelement (2) in der Schließstellung von dem Grundträger (8) beabstandende Schutzleiste (5) angeordnet ist, **dadurch gekennzeichnet, dass** die Schutzleisten derart ausgebildet sind, dass sich das Deckelelement in der Schließstellung über die Schutzleisten auf dem Grundträger abstützt.

2. Loseblattsammelvorrichtung nach Anspruch 1, **dadurch gekennzeichnet, dass** die Schutzleiste (5) rechtwinklig zur Ebene des Deckelgrundkörpers (3) angeordnet ist.

3. Loseblattsammelvorrichtung nach einem der vorhergehenden Ansprüche, **dadurch gekennzeichnet, dass** die in mindestens einer Ecke des Deckelgrundkörpers (3) zusammenlaufenden Schutzleisten (5) miteinander verbunden sind.

4. Loseblattsammelvorrichtung nach einem der vorhergehenden Ansprüche, **dadurch gekennzeichnet, dass** die Schutzleiste (5) stoffschlüssig mit dem Deckelgrundkörper (3) verbunden ist.

5. Loseblattsammelvorrichtung nach einem der vorhergehenden Ansprüche, **dadurch gekennzeichnet, dass** das Deckelelement (2) einen mit dem Grundträger (8) und dem Deckelgrundkörper (3) verbundenen Kopplungsabschnitt (6) aufweist, der den Grundträger (8) und das Deckelement (2) mit mindestens einem Falz (7) gelenkig miteinander verbindet.

6. Loseblattsammelvorrichtung nach einem der vorhergehenden Ansprüche, **dadurch gekennzeichnet, dass** der Grundträger (8) und/oder der Deckelgrundkörper (3) ein Verstärkungselement (11) aufweisen.

7. Loseblattsammelvorrichtung nach einem der vorhergehenden Ansprüche, **dadurch gekennzeichnet, dass** die Blatthalteeinheit (10) mindestens zwei Schraubeinheiten (13) aufweist, die mindestens zwei durch den Grundträger (8) durchgehende Gewindehülsen und in die Gewindehülsen einschraubbare Schraubkörper aufweisen, die zur Lagesicherung von an die Blatthalteeinheit (10) angeordneten Einzelblätter ausgebildet sind.

8. Loseblattsammelvorrichtung nach einem der vorhergehenden Ansprüche, **dadurch gekennzeichnet, dass** die Blatthalteeinheit (10) eine auf den freien Enden der Gewindehülsen abdeckende, aufliegende Platte (12) aufweist, die an die Gewindehülse angepasste Durchgangsöffnungen aufweist.

9. Loseblattsammelvorrichtung nach einem der vorhergehenden Ansprüche, **dadurch gekennzeichnet, dass** der Grundträger (8) und/oder das Deckelelement (2) und/oder die Seitenleiste (5) aus einem nachhaltigen Werkstoff gebildet sind.

## Claims

1. Loose-leaf collecting device with
- a base support (8) having at least three edges (9) with a sheet holding unit (10) for the positionally secure arrangement of individual sheets on the base support (8) and
- a cover element (2) which is adjustable between an opening position releasing the base support (8) and a closing position covering the base support (8) at least in sections and which is connected in an articulated manner to an edge (9) of the base support (8),
whereby
a protective strip (5) spacing the cover element (2) from the base support (8) in the closed position is arranged on a cover base body (3) of the cover element (2) on each edge section (4) associated with a free edge (9) of the base support (8),
**characterized in that**
the protective strips are designed in such a way that the cover element is supported on the base support via the protective strips in the closed position.

2. Loose-leaf collecting device according to claim 1, **characterized in that** the protective strip (5) is arranged at right angles to the plane of the cover base body (3).

3. Loose-leaf collecting device according to one of the preceding claims, **characterized in that** the protective strips (5) converging in at least one corner of the cover base body (3) are connected to one another.

4. Loose-leaf collecting device according to one of the preceding claims, **characterized in that** the protective strip (5) is connected to the cover base body (3) in a material bonded manner.

5. Loose-leaf collecting device according to one of the preceding claims, **characterized in that** the cover element (2) has a coupling section (6) which is connected to the base support (8) and the cover base body (3) and hingedly connects the base support (8) and the cover element (2) to one another by means of at least one fold (7).

6. Loose-leaf collecting device according to one of the preceding claims, **characterized in that** the base support (8) and/or the cover base body (3) have a reinforcing element (11).

7. Loose sheet collecting device according to one of the preceding claims, **characterized in that** the sheet holding unit (10) has at least two screw units (13) which have at least two threaded sleeves passing through the base support (8) and screw bodies which can be screwed into the threaded sleeves and are designed for securing the position of individual sheets arranged on the sheet holding unit (10).

8. Loose sheet collecting device according to one of the preceding claims, **characterized in that** the sheet holding unit (10) has a plate (12) which covers the free ends of the threaded sleeves and rests on them and has through openings adapted to the threaded sleeve.

9. Loose-leaf collecting device according to one of the preceding claims, **characterized in that** the base support (8) and/or the cover element (2) and/or the side strip (5) are formed from a sustainable material.

## Revendications

1. Feuillets mobiles dispositif de collecte avec
- un support de base (8) ayant au moins trois bords (9) avec une unité de support des feuilles (10) pour la mise en place sécurisée de feuilles individuelles sur le support de base (8) et
- un élément de couverture (2) réglable entre une position d'ouverture libérant le support de base (8) et une position de fermeture recouvrant le support de base (8) au moins en partie et relié de manière articulée à un bord (9) du support de base (8) ,
dans lequel,
une bande de protection (5), qui écarte l'élément de couverture (2) du support de base (8) dans la position fermée, est disposée sur un corps de base du couvervle (3) de l'élément de couverture (2) au niveau de chaque partie de bord (4) qui est reliée à un bord limité (9) du support de base (8),
**caractérisé par le fait que**
les bandes de protection sont conçues de telle sorte que l'élément de couverture, en position fermée, est supporté sur le support de base par l'intermédiaire des bandes de protection.

2. Dispositif de collecte de feuilles mobiles selon la revendication 1, **caractérisé par le fait que** la bande de protection (5) est disposée à angle droit par rapport au plan du corps de base du couvercle (3).

3. Dispositif de collecte de feuilles mobiles selon l'une des revendications précédentes, **caractérisé par le fait que** les bandes de protection (5) convergeant dans au moins un coin du corps de base du couvercle (3) sont reliées l'une à l'autre.

4. Dispositif de collecte de feuilles mobiles selon l'une des revendications précédentes, **caractérisé par le fait que** la bande de protection (5) est reliée au corps de base du couvercle (3) par une liaison matérielle.

5. Dispositif de collecte de feuilles mobiles selon l'une des revendications précédentes, **caractérisé en ce que** l'élément de couverture (2) présente une section de couplage (6) qui est reliée au support de base (8) et au corps de base de la couverture (3) et qui relie de manière articulée le support de base (8) et l'élément de couverture (2) l'un à l'autre au moyen d'au moins un pli (7) .

6. Dispositif de collecte de feuilles mobiles selon l'une des revendications précédentes, **caractérisé par le fait que** le support de base (8) et/ou le corps de base du couvercle (3) comportent un élément de renforcement (11) .

7. Dispositif de collecte de feuilles en vrac selon l'une des revendications précédentes, **caractérisé en ce que** le support de feuilles (10) comporte au moins deux unités de vis (13) qui ont au moins deux douilles filetées traversant le support de base (8) et des corps de vis qui peuvent être vissés dans les douilles filetées et qui sont conçus pour fixer la position des feuilles individuelles disposées sur le support de feuilles (10).

8. Dispositif de collecte de feuilles en vrac selon l'une des revendications précédentes, **caractérisé en ce que** l'unité de maintien des feuilles (10) comporte une plaque (12) qui recouvre les extrémités libres des douilles filetées et repose sur celles-ci et comporte des ouvertures de passage adaptées à la douille filetée.

9. Dispositif de collecte de feuilles mobiles selon l'une des revendications précédentes, **caractérisé par le fait que** le support de base (8) et/ou l'élément de couverture (2) et/ou la bande latérale (5) sont formés à partir d'un matériau durable.
